# FASCICULE DE BREVET EUROPEEN

(11) **EP 1 300 092 B1**
(45) Date de publication et mention de la délivrance du brevet: **28.07.2004**
(21) Numéro de dépôt: 02021268.4
(22) Date de dépôt: 19.09.2002
(51) Int. Cl.: A43C 11/14

(54) **Chaussure équipée d'au moins un dispositif de fermeture**
Schuh mit mindestens einer Schliessvorrichtung
Shoe with at least one fastening device

(30) Priorité: 03.10.2001 CH 18182001
(43) Date de publication de la demande: 09.04.2003
(73) Titulaire: LANGE INTERNATIONAL S.A., 1700 Fribourg (CH)
(72) Inventeur: Fregoni, Andrea, 31038 Paese (TV) (IT)
(74) Mandataire: Meylan, Robert Maurice

(56) Documents cités:
- EP-A- 0 695 516
- FR-A- 2 180 250
- US-A- 3 601 865

## Description

L'invention a pour objet une chaussure équipée d'au moins un dispositif de fermeture constitué de deux parties venant s'accrocher mutuellement l'une à l'autre, et dont au moins l'une des parties est montée sur la chaussure par l'intermédiaire d'un disque engagé dans ladite partie et monté rotativement et excentriquement sur un rivet de liaison à la chaussure, de manière à permettre à ladite partie d'occuper deux positions extrêmes stables correspondant à deux positions du disque différant de 180°.

Deux dispositifs de ce type sont connus de la demande de brevet EP 0 695 516.

Dans le premier de ces dispositifs, le rivet traverse la chaussure par une lumière et le disque excentrique est placé sur le côté intérieur de la chaussure. La lumière étant préalablement formée dans la chaussure, le dispositif de fermeture ne peut pas être monté à un autre endroit de la chaussure que celui présentant la lumière. La manoeuvre du disque excentrique situé sur la face intérieure de la chaussure rend en outre la manoeuvre de celui-ci difficile. Enfin, aucune mesure n'est explicitement prévue pour assurer la stabilité du réglage dans la position théoriquement instable. Dans la seconde exécution, la chaussure ne présente pas de lumière, celle-ci étant formée sur l'embase du levier-tendeur, respectivement sur l'embase de la crémaillère sur et dans laquelle est monté un disque excentriquement autour du rivet.

Lors d'un changement de position, le disque sort partiellement latéralement de l'embase en venant écraser l'une des deux nervures de guidage formées sur la chaussure.

La nervure s'écrase certes élastiquement, mais elle est usée progressivement lors de chaque réglage. La hauteur de la nervure constitue en outre une contrainte lors de la fabrication du dispositif car elle détermine l'épaisseur de l'embase, plus précisément l'épaisseur du fond du logement dans lequel est monté le disque excentrique.

Du document WO 92/03071, on connaît une boucle de chaussure de ski comprenant une crémaillère montée de manière réglable sur une chaussure au moyen d'un disque monté excentriquement sur la chaussure au moyen d'une vis et présentant une face dentée venant s'appliquer sur la chaussure.

Du document DE 75 04770, on connaît en outre une chaussure de ski munie de boucles comprenant un anneau rectangulaire articulé excentriquement sur un support pouvant occuper deux positions différant de 180°. L'anneau est guidé entre deux nervures qu'il doit écraser pour passer d'une position à l'autre.

L'invention propose une construction plus simple et plus robuste que les constructions connues.

La chaussure selon l'invention est définie par la partie caractérisante de la revendication 1.

L'application du disque sur la partie du dispositif de la fermeture par le rivet assure que les forces de frottement s'opposant à la rotation du disque dans ladite partie sont beaucoup plus grandes que le couple dû à une forte traction sur la partie du dispositif de la fermeture lorsque le disque est proche de sa position théoriquement instable, de telle sorte que cette, respectivement ces positions sont tout à fait stables, même sous forte traction.

La partie du dispositif de fermeture et le disque excentrique étant généralement en métal, les forces de frottement sont relativement élevées.

Le trou excentré dans le disque est de préférence un trou borgne hexagonal permettant l'engagement d'une clé coudée standard, dont l'utilisation permet d'exercer aisément un couple important sur le disque pour son entraînement en rotation.

De préférence, le disque excentrique traverse ladite partie du dispositif de fermeture et présente une portée annulaire appliquée par le rivetage sur un lamage de ladite partie. Ceci permet à la fois d'avoir une hauteur minimale et un couple de frottement important.

Les moyens de guidage de la crémaillère peuvent être constitués, par exemple, d'une rainure de profondeur dégressive ou d'une paire de nervures divergentes.

Le dessin annexé représente, à titre d'exemple, deux modes d'exécution d'invention.

La figure 1 est une vue de profil, partiellement en coupe selon I-I de la figure 2, d'une crémaillère montée sur une chaussure, dans une première position stable, selon un premier mode d'exécution.

La figure 2 est une vue de dessus de la crémaillère représentant la figure 1.

La figure 3 est une vue analogue à celle de la figure 1 montrant la crémaillère dans sa seconde position stable.

La figure 4 est une vue de dessus de la crémaillère dans la position représentée à la figure 3.

La figure 5 représente un second mode d'exécution.

La crémaillère 1 représentée est montée au moyen d'un rivet 2 sur la coque ou le collier 3 d'une chaussure de ski. Elle est arquée sur sa majeure partie de manière à épouser la courbure de la chaussure.

La crémaillère est montée par l'intermédiaire d'un disque 4 traversé excentriquement par le rivet 2 et entouré complètement par une partie annulaire 5 de la crémaillère.

Le disque 4 présente une portée annulaire 6 appliquée par le rivetage dans un lamage 7 de la partie annulaire 5 de la crémaillère. La face extérieure du disque 4 présente un trou borgne hexagonal 8 situé près de la portée 6.

La surface de la chaussure présente une rainure 9 de largeur égale à la largeur de la crémaillère et dont le fond, vu de profil, présente une courbure correspondant à celle de la crémaillère 1. Dans la position représentée aux Figures 1 et 2, la rainure ne s'étend pas au-delà de la crémaillère. La profondeur de la rainure 9 diminue progressivement de l'extrémité de la crémaillère en direction du rivet 2 pour devenir nulle en un point 10 situé approximativement à mi-distance entre l'extrémité opposée 11 de la rainure et le disque 4. La crémaillère 1 est donc guidée dans la rainure 9 par son extrémité et une partie de sa longueur à partir de cette extrémité.

La crémaillère 1 et le disque 4 sont de préférence en métal. Par le rivetage, la portée 6 du disque est appliquée contre le lamage 7 avec une force importante, de telle sorte que les forces de frottement s'opposant à la rotation du disque dans la crémaillère sont élevées.

Au moyen d'une clé coudée standard introduite dans le trou hexagonal 8, il est toutefois possible d'exercer un couple important et suffisant pour entraîner le disque en rotation. Lors de cette rotation, la partie annulaire 5 se déplace latéralement et la crémaillère occupe une position oblique relativement à l'axe de la rainure 9, mais la faible longueur de cette rainure et sa profondeur dégressive, ainsi que l'élasticité de la matière plastique de la chaussure permettent sans autre ce déplacement latéral.

Il est ainsi possible d'amener le disque 4 dans la position représentée aux figures 3 et 4, position qui diffère angulairement de 180° de la position représentée aux Figures 1 et 2. La rotation du disque 4 a pour effet de tirer en arrière la crémaillère 1. Cette dernière reste toutefois partiellement engagée dans la rainure 9 par laquelle elle est guidée.

La position représentée aux Figures 3 et 4, même si elle n'est pas précise, est une position stable, car le couple résistant dû au frottement du disque 4 sur la crémaillère est beaucoup plus grand que le couple dû à la traction sur la crémaillère et à une position non parfaitement alignée de l'axe du rivet 2 et de l'axe géométrique du disque 4 selon l'axe longitudinal de la crémaillère.

Le disque 4 pourrait être réalisé sans portée et sans traverser la crémaillère, mais ceci augmenterait l'épaisseur de l'ensemble.

Le mode d'exécution représenté à la figure 5 diffère du premier mode d'exécution en ce que le guidage de la crémaillère est assuré par deux nervures 12 et 13 formées par la matière de la chaussure. Ces nervures sont légèrement divergentes en direction du rivet 2, de manière à permettre le déplacement latéral de la partie 5 de la crémaillère lors d'une modification de la position de la crémaillère.

## Revendications

1. Chaussure équipée d'au moins un dispositif de fermeture constitué de deux parties venant s'accrocher mutuellement l'une à l'autre et dont au moins l'une des parties (1) est montée sur la chaussure (3) par l'intermédiaire d'un disque (4) engagé dans ladite partie et monté rotativement et excentriquement sur un rivet de liaison (2) à la chaussure, de manière à permettre à ladite partie d'occuper deux positions extrêmes stables correspondant à deux positions du disque différant de 180°, **caractérisée en ce que** ladite partie (1) entoure complètement le disque (4), que le disque (4) présente une surface (6) appliquée par le rivetage sur une surface (7) de ladite partie de manière à obtenir des forces de frottement s'opposant à la rotation du disque, **en ce que** la chaussure présente des moyens de guidage (9 ;12 ;13) de ladite partie (1) par son extrémité opposée à la portion (5) de ladite partie entourant le disque, de telle manière que ces moyens de guidage permettent le libre déplacement latéral de ladite portion (5) lors de la rotation du disque (4), et **en ce que** le disque présente un trou excentré (8) non circulaire pour l'engagement d'un outil coudé pour l'entraînement du disque en rotation.

2. Chaussure selon la revendication 1, **caractérisée en ce que** les moyens de guidage sont constitués d'une rainure (9) dont la profondeur diminue progressivement en direction du rivet pour atteindre une valeur nulle à une distance du rivet suffisante pour permettre le déplacement latéral de la portion de ladite partie (5) entourant le disque (4).

3. Chaussure selon la revendication 1 **caractérisée en ce que** les moyens de guidage sont constitués d'une paire de nervures (12, 13) divergentes en direction du rivet.

4. Chaussure selon l'une des revendications 1 à 3, **caractérisée en ce que** ladite partie (1) et le disque (4) sont en métal.

5. Chaussure selon l'une des revendications 1 à 4, **caractérisée en ce que** le trou excentré non circulaire (8) est hexagonal et normalisé, métrique ou autre.

6. Chaussure selon l'une des revendications 1 à 5, **caractérisée en ce que** le disque présente une portée annulaire (6) appliquée par rivetage sur un lamage (7) de ladite partie.

## Patentansprüche

1. Schuh mit wenigstens einer Schliessvorrichtung, bestehend aus zwei miteinander verhakbaren Teilen, von denen wenigstens ein Teil (1) auf dem Schuh (3) mittels einer in dieses Teil eingreifenden Scheibe (4) montiert ist, wobei diese Scheibe drehbar und exzentrisch auf einem die Scheibe mit dem Schuh verbindenden Niet (2) montiert ist, so dass das erwähnte Teil zwei stabile Endstellungen einnehmen kann, welche zwei um 180° verschiedenen Stellungen der Scheibe entsprechen, **dadurch gekennzeichnet, dass** das erwähnte Teil (1) die Scheibe (4) vollständig umgibt, dass die Scheibe (4) eine Fläche (6) hat, welche durch die Nietung an einer Fläche (7) des erwähnten Teils derart anliegt, dass der Drehung der Scheibe entgegen wirkende Reibungskräfte erzeugt werden, dass der Schuh Führungsmittel (9; 12; 13) aufweist, welche das erwähnten Teils (1) an dessem Ende führt, das dem die Scheibe umgebenden Abschnitt (5) des Teils abgewandt ist, derart, dass die Führungsmittel beim Drehen der Scheibe (4) die seitliche freie Verschiebung des erwähnten Abschnitts (5) erlauben, und dass die Scheibe ein unrundes exzentrisches Loch (8) zum Einsetzen eines abgewinkelten Werkzeugs aufweist, mit dem die Scheibe in Drehung versetzt werden kann.

2. Schuh nach Anspruch 1, **dadurch gekennzeichnet, dass** die Führungsmittel aus einer Nut (9) bestehen, deren Tiefe progressiv in Richtung des Niets abnimmt, um den Wert null in einem Abstand vom Niet zu erreichen, der ausreicht, damit sich der die Scheibe (4) umgebende Abschnitts (5) des erwähnten Teils verschieben kann.

3. Schuh nach Anspruch 1, **dadurch gekennzeichnet, dass** die Führungsmittel aus einem Paar von Rippen (12, 13) bestehen, welche in Richtung des Niets divergieren.

4. Schuh nach einem der Ansprüche 1 bis 3, **dadurch gekennzeichnet, dass** das erwähnte Teil (1) und die Scheibe (4) aus Metall bestehen.

5. Schuh nach einem der Ansprüche 1 bis 4, **dadurch gekennzeichnet, dass** das unrunde exzentrische Loch (8) hexagonal und genormt, metrisch oder anders ist.

6. Schuh nach einem der Ansprüche 1 bis 5, **dadurch gekennzeichnet, dass** die Scheibe eine ringförmige Auflagefläche (6) hat, die durch Nietung gegen eine Senkung (7) des erwähnten Teils gedrückt wird.

## Claims

1. Shoe equipped with at least a fastening means made up of two parts coming to hitch together and of which at least one of the parts (1) is mounted on the shoe (3) by a disc (4) engaged in said part and rotatably and eccentrically mounted on a connecting rivet (2) to the shoe, so as to allow said part to occupy two stable extreme positions corresponding to two positions of the disc differing from 180 DEG, **characterized in that** said part (1) encloses completely the disc (4), **in that** the disc (4) presents a surface (6) applied by riveting to a surface (7) of said part in order to get friction forces opposed to the disc rotation, **in that** the shoe presents guiding means (9;12;13) of said part (1) by its extremity opposed to the portion (5) of said part which encloses the disc, so as that these guiding means allow the free lateral displacement of said portion (5) at the time of rotation of the disc (4), and **in that** the disc presents a noncircular offset opening (8) for the engagement of a bent tool for driving the disc in rotation.

2. Shoe according to claim 1, **characterized in that** the guiding means consist of a groove (9) whose depth decreases gradually in direction of the rivet to reach a zero value at a sufficient distance of the rivet to allow the lateral displacement of the portion of said part (5) enclosing the disc (4).

3. Shoe according to claim 1 **characterized in that** the guiding means consist of a pair of ribs (12,13) divergent in direction of the rivet.

4. Shoe according to one of claims 1 to 3, **characterized in that** said part (1) and the disc (4) are in metal.

5. Shoe according to one of claims 1 to 4, **characterized in that** the noncircular offset opening (8) is hexagonal and standardized, metric or other.

6. Shoe according to one of claims 1 to 5, **characterized in that** the disc presents an annular loading surface (6) applied by riveting to a facing surface (7) of said part.
